# EUROPÄISCHE PATENTANMELDUNG

(11) **EP 0 258 537 A2**
(43) Veröffentlichungstag der Anmeldung: **09.03.1988**
(21) Anmeldenummer: 87107314.4
(22) Anmeldetag: 20.05.1987
(51) Int. Cl.: A63H 18/12, A63H 18/02

(54) **Verfahren zum Herstellen von Fahrbahnabschnitten für Fahrbahnstrecken für Spielfahrzeuge**

(30) Priorität: 23.08.1986 DE 3628729
(71) Anmelder: Hesse, Kurt, D-90763 Fürth (DE)
(72) Erfinder: Hesse, Kurt, D-90763 Fürth (DE)
(74) Vertreter: Hafner, Dieter, Dr.rer.nat., Dipl.-Phys.

(57) **Zusammenfassung**

Bei einem Verfahren zum Herstellen von Fahrbahnabschnitten für Fahrbahnstrecken für Spielfahrzeuge mit mindestens einer Lauffläche (2) und in der Lauffläche ausgebildeten Stromschienen (6), die mit Stromabnehmern der Spielfahrzeuge kontaktieren ist zur Verkürzung der Herstellungszeiten im Extrusionsstrangpreßverfahren ein die Querschnittsform der Fahrbahnabschnitte aufweisender Fahrbahnstreckenstrang hergestellt und nachfolgend durch quergeführte Trennschnitte in als Fahrbahnabschnitte dienende Teillängen unterteilt.

## Beschreibung

Die Erfindung betrifft ein Verfahren zum Herstellen von Fahrbahnabschnitten für Fahrbahnstrecken für Spielfahrzeuge mit mindestens einer Lauffläche und in der Lauffläche ausgebildeten Stromschienen, die mit Stromabnehmern der Spielfahrzeuge kontaktieren.

Es ist bekannt, Fahrbahnstrecken durch aneinander fügbare Fahrbahnabschnitte aufzurichten. Die hierzu bekannten Fahrbahnabschnitte sind umständlich und wirtschaftlich aufwendig in Spritzgußwerkzeugen ausformbar. Außerdem sind die Fahrbahnabschnitte in ihren Längen durch die Gestaltung der Spritzgußwerkzeuge unveränderbar festgelegt.

Die Erfindung hat sich zur Aufgabe gesetzt, Maßnahmen zu schaffen, die die Herstellungszeiten von Fahrbahnabschnitten verkürzen und die Herstellung derselben kostengünstig machen.

Erfindungsgemäß ist hierzu vorgesehen, im Extrusionsstrangpreßverfahren einen die Querschnittsform der Fahrbahnabschnitte aufweisenden Fahrbahnstreckenstrang herzustellen und nachfolgend durch quergeführte Trennschnitte in als Fahrbahnabschnitte dienende Teillängen zu un terteilen. Die Verfahrensschritte ermöglichen eine kontinuierliche Herstellung von Fahrbahnabschnitten mit geringem Zeit-und Arbeitsaufwand. Dabei können durch entsprechende Verlegung der Trennschnitte beliebig lange Fahrbahnabschnitte hergestellt werden. Weiter ist vorgesehen, den Fahrbahnstreckenstrang in Teilsträngen mit Teilquerschnitten im Extrusionsstrangpreßverfahren herzustellen und nachfolgend die Teilstränge durch quergeführte Trennschnitte in Teillängen zu unterteilen und die Teilsträngenteile miteinander zu Fahrbahnabschnitten fest zu verbinden. Es besteht aber auch die Möglichkeit, den Fahrbahnstreckenstrang in Teilsträngen mit Teilquerschnitten im Extrusionstrangspreßverfahren herzustellen, nachfolgend zunächst die Teilstränge miteinander fest zu verbinden und durch quergeführte Trennschnitte in als Fahrbahnabschnitte dienende Teillängen zu unterteilen. Fahrbahnabschnitte aus Teilsträngen sind insbesondere dann von Vorteil, wenn die Fahrbahnabschnitte mehrere Laufflächen nebeneinander aufweisen sollen.

Es versteht sich, daß die Fahrbahnabschnitte bevorzugt als ebene Abschnitte ausgebildet sein können. In Ausgestaltung derselben ist vorgesehen, die Lauffläche an die Längsrandkanten mit Leitwänden zu versehen, wobei die Lauffläche und die Leitwände getrennt als Teilstränge im Extrusionsstrangpreßverfahren hergestellt und miteinander fest oder lösbar fest verbunden werden. Es ist weiter vorgesehen, die Teilstränge der Fahrbahnabschnitte aus gleichen Werkstoffen bzw. Werkstoffen mit gleichen Härten bzw. mit verschieden hart eingestellten Werkstoffen zu bilden. Zweckmäßig ist, wenn der Fahrbahnstreckenstrang bzw. Laufflächenteilstränge aus einem starren Werkstoff und die Leitwände aus einem flexiblen Werkstoff hergestellt werden. Auf diese Weise sind die Laufflächen gegen mechanische Belastungen weitgehend unempfindlich, während die Leitwände eine gewisse Flexibilität gegenüber den ggf. anlaufenden Spielfahrzeugen aufweisen und sich leicht an die Laufflächen anpassen. Als Werkstoff für den Fahrbahnstreckenstrang kann bevorzugt ein thermoplastischer Werkstoff, z. B. Polyvinylchlorid verwendet werden.

Schließlich sieht die Erfindung noch vor, einen im Strangpreßverfahren mit der Querschnittsform der Fahrbahnabschnitte gebildeten Fahrbahnstreckenstrang aus einem aufgeschäumten Kunststoff, z. B. Polystyrol herzustellen, der nachfolgend durch quergeführte Trennschnitte in als Fahrbahnabschnitte dienende Teillängen unterteilt wird. Die Verbindung der Teilstränge bzw. des die Lauffläche bildenden Teils mit den Leitwänden erfolgt bevorzugt durch Kleben oder Schweißen. Es besteht auch die Möglichkeit, Teilstränge bzw. Lauffläche und Leitwände mittels in Ausnehmungen derselben eingreifenden Steckverbindern, z. B. Steckerstiften oder Steckerleisten aneinander festzulegen, wobei sich letztere ggf. nur über Teillängen oder über die gesamte Länge der Fahrbahnabschnitte erstrecken können. Die Steckerleisten können verdeckt in den gemeinsamen Trennflächen angeordnet sein, oder aber über Teilbreiten die Lauffläche mitgestalten. Die Steckerleisten weisen hierzu einen verbreiterten Mittelabschnitt auf, der sich bis in die Ebene der Lauffläche erstreckt. Ferner ist vorgesehen, die Teilstränge bzw. die Lauffläche und die Leitwände durch Nut-Feder-Verbindungen aneinander festzulegen.

Weiter sieht die Erfindung vor, in der Lauffläche oben offene Längsnuten anzuordnen, in die als Stromschienen dienende Profilleisten od. dgl. aus einem elektrisch leitenden Werkstoff eingelegt sind. Die Profilleisten weisen einen U-förmigen Querschnitt auf und der Stegteil bildet das Kontaktelement für Stromabnehmer. Es ist denkbar, in den Längsnuten als Stromschienen Schraubenfedern einzubringen, deren Durchmesser so gewählt ist, daß sie die Lauffläche des Fahrbahnabschnittes geringfügig überragen. Eine besonders einfache Ausgestaltung von Stromschienen ergibt sich dadurch, daß die Lauffläche oberseitig als Stromschienen fest aufgebrachte Bänder aus einem elektrisch leitenden Werkstoff trägt. Die Festlegung der Bänder kann mittels Klebstoff erfolgen. Es ist auch möglich, auf der Lauffläche oben als Stromschienen dienende, durch Metallaufdampfung gebildete Längsstreifen anzuordnen. Die Stromschienen können auch durch Längsstreifen durch Metallstaubaufträge gebildet sein, wobei der Metallstaub durch einen Kleber od. dgl. am Fahrbahnabschnitt gehalten ist. Letztlich ist noch vorgesehen, die Bänder oder Längsstreifen auf der Lauffläche an den Enden überstehend auszubilden und über die Enden bzw. in unterhalb der Längsstreifen vorgesehenen Ausnehmungen zu führen. Die Längsstreifen bilden Stromschienen mit geringen Werkstoffstärken und erlauben sichere Kontaktierungen von benachbarten Fahrbahnabschnitten. Es besteht aber auch die Möglichkeit, in den Ausnehmungen für die Aufnahme der Stromschienenenden zusätzlich Verbindungsstifte einzubringen, die selbst Kontaktglieder bilden. Auch ist der Einsatz von Adaptern vorgesehen, die mit den Längsstreifen kontaktieren.

In weiterer Ausgestaltung des Fahrbahnabschnitts ist vorgesehen, daß die Leitwände auf den einander zugewandten Seiten selbst Stromschienen aufweisen. Die Stromschienen können in verschiedener Weise, z. B. durch Profilleisten, Metallaufdampfungen, Metallbänder oder Metallstaubaufträge gebildet sein. Darüberhinaus besteht die Möglichkeit, im Fahrbahnstreckenstrang bzw. in den Teilsträngen Längskanäle einzuformen, die als stirnseitige Aufnahmeöffnungen für Verbinder benachbarter Fahrbahnabschnitte dienen.

Die Erfindung ist in der Zeichnung anhand von Ausführungsbeispielen verdeutlicht. Es zeigen:
Fig. l einen Fahrbahnstreckenstrang in Vorderansicht, teilweise im Schnitt,
Fig. 2 ein Teilstück eines Fahrbahnstreckenstrangs in Draufsicht,
Fig. 3 ein Teilstück eines Fahrbahnstreckenstrangs, vergrößert,
Fig. 4 ein Teilstück eines aus Teilsträngen gebildeten Fahrbahnstreckenstrangs in Vorderansicht,
Fig. 5 Teilstränge mit Leitwänden gemäß einer Ausführung, schematisch,
Fig. 6 und 7 Teilschnitte von Fahrbahnabschnitten und
Fig. 8 einen Teilschnitt eines Fahrbahnstreckenabschnitts mit Leitwand.

In der Fig. l ist der Fahrbahnstreckenabschnitt durch einen einstückigen mittels quer geführten Trennschnitten aus einem im Extrusionsstrangpreßverfahren gebildeten Strang l hergestellt. Mit 2 ist die Lauffläche bezeichnet, an die sich zu beiden Längsseiten Leitwände 3 anschließen. Unterhalb der Lauffläche 2 sind im Strang l Kanäle 4 vorgesehen, die der Aufnahme von Verbindungszapfen 5 für benachbarte Fahrbahnstreckenabschnitte dienen. Die Lauffläche 2 ist mit Stromschienen 6 versehen, die mit Stromabnehmern von Spielfahrzeugen (nicht gezeigt) kontaktieren.

Im Ausführungsbeispiel weist der Strang l Einformungen 7 auf, auf die Bänder 6 (Fig. 6) aus einem metallischen Werkstoff aufgeklebt sind. Es ist auch möglich, im Strang l Kanäle 9 mit einzuformen, die der Aufnahme von Rundmaterialien (Fig. 7) bzw. U-Leisten als Stromschienen dienen. Auch Schraubenfedern sind,in Kanäle 9 eingelegt, als Stromschienen geeignet. Die Stromschienen sind zur Herbeiführung ausreichender Kontaktierungen in den Trennungsbereichen benachbarter Fahrbahnabschnitte über die stirnseitigen Enden der Fahrbahnabschnitte hinweggeführt und in Ausnehmungen l0 (Fig. l) zurückgebogen. Hierdurch sind über die Stirnseiten vorstehende Stromschienenabschnitte gebildet, die miteinander in Kontakt kommen.

Anstelle einer einstückigen Ausführung gemäß Fig. l besteht auch die Möglichkeit, die Fahrbahnabschnitte durch Teilstränge lʹ entsprechend der Fig. 4 und 5 zu bilden. Die Teilstränge lʹ können dabei aus verschieden hart eingestellten Werkstoffen gebildet sein und nehmen in Nuten ll Verbinder auf. Als Verbinder können Steckerleisten l3 oder Steckerstifte dienen. Die Steckerleisten l3 (Fig. 4) bilden mit Mittelabschnitten l3ʹ einen Teil der Lauffläche. Es entspricht der Erfindung, daß auch die Leitwände 3 getrennt gefertigt sind und an den Teilsträngen lʹ mittels Steckerleisten l3 (Fig. 8) gehalten sind. Die Leitwände 3 können weitere Stromschienen l5 tragen. Mit l4 sind Führungsrillen bezeichnet, in denen fahrzeugfeste Zapfen entlanglaufen.

## Patentansprüche

1. Verfahren zum Herstellen von Fahrbahnabschnitten für Fahrbahnstrecken für Spielfahrzeuge mit mindestens einer Lauffläche und in der Lauffläche ausgebildeten Stromschienen, die mit Stromabnehmern der Spielfahrzeuge kontaktieren, dadurch gekennzeichnet, daß im Extrusionsstrangpreßverfahren ein die Querschnittsform der Fahrbahnabschnitte aufweisender Fahrbahnstreckenstrang hergestellt und nachfolgend durch quergeführte Trennschnitte in als Fahrbahnabschnitte dienende Teillängen unterteilt wird.

2. Verfahren nach Anspruch l, dadurch gekennzeichnet, daß der Fahrbahnstreckenstrang in Teillängen mit Teilquerschnitten im Extrusionsstrangpreßverfahren hergestellt, nachfolgend die Teilstränge durch quergeführte Trennschnitte in Teillängen unterteilt und die Teilsträngenteile miteinander fest verbunden werden.

3. Verfahren nach Anspruch l, dadurch gekennzeichnet, daß der Fahrbahnstreckenstrang in Teilsträngen mit Teilquerschnitten im Extrusionsstrangpreßverfahren hergestellt wird, nachfolgend die Teilstränge miteinander fest verbunden werden und durch quergeführte Trennschnitte in als Fahrbahnabschnitte dienende Teillängen unterteilt wird.

4. Verfahren nach Anspruch 2 und 3, dadurch gekennzeichnet, daß die Lauffläche des Fahrbahnstreckenstrangs an den Längsrandkanten Leitwände aufweist, daß die Lauffläche und die Leitwände getrennt als Teilstränge im Strangpreßverfahren hergestellt und miteinander fest oder lösbar fest miteinander verbunden werden.

5. Verfahren nach Anspruch 2, 3 und 4, dadurch gekennzeichnet, daß die Teilstränge der Fahrbahnabschnitte aus Werkstoffen mit verschieden hart eingestellten Werkstoffen gebildet werden.

6. Verfahren nach Anspruch l, 4 und 5, dadurch gekennzeichnet, daß der Fahrbahnstreckenstrang bzw. Laufflächenteilstränge aus einem starren Werkstoff und die Leitwände aus einem flexiblen Werkstoff hergestellt werden.

7. Verfahren nach Anspruch l, 2 und 3, dadurch gekennzeichnet, daß als Werkstoff für den Fahrbahnstreckenstrang bzw. Teilstränge ein thermoplastischer Werkstoff z. B. Polyvinylchlorid verwendet wird.

8. Verfahren nach Anspruch l, 2 und 3, gekennzeichnet durch einen im Strangpreßverfahren mit der Querschnittsform der Fahrbahnabschnitte gebildeten Fahrbahnstreckenstrang aus einem aufgeschäumten Kunststoff, z. B. Polystyrol der nachfolgend durch quergeführte Trennschnitte in als Fahrbahnabschnitte dienende Teillängen unterteilt wird.

9. Fahrbahnabschnitt nach Anspruch 2, 3, 4, 5 und 6, dadurch gekennzeichnet, daß die Teilstränge(lʹ),bzw. der die Lauffläche(2)bildende Teil und die Leitwände(3)durch Kleben oder Schweißen miteinander fest verbindbar sind.

l0. Fahrbahnabschnitte nach Anspruch 2 bis 4 und 6, dadurch gekennzeichnet, daß die Teilstränge(lʹ)bzw. die Lauffläche(2)und die Leitwände(3) mittels in Ausnehmungen derselben eingreifenden Steckverbindern aneinander festlegbar sind.

11. Fahrbahnabschnitte nach Anspruch l0, dadurch gekennzeichnet, daß als Steckverbinder Steckerstifte und/oder Steckerleisten(l3)dienen.

12. Fahrbahnabschnitt nach Anspruch 2 bis 4 und 6, dadurch gekennzeichnet, daß die Teilstränge(lʹ) bzw. Lauffläche(2) und Leitwände(3) durch Nut-Feder-Verbindungen aneinander festlegbar sind.

13. Fahrbahnabschnitt nach Anspruch ll, dadurch gekennzeichnet, daß die Steckerleisten(l3)über Teilbreiten die Lauffläche bilden.

14. Fahrbahnabschnitt nach Anspruch l, 2, 3, 4 und 8, dadurch gekennzeichnet, daß in der Lauffläche(2)oben offene Längsnuten, Kanäle(9)angeordnet sind, die als Stromschienen dienende Profilleisten aus elektrisch leitendem Werkstoff aufnehmen.

15. Fahrbahnabschnitt nach Anspruch l, 2, 3, 4, und 8, dadurch gekennzeichnet, daß in der Lauffläche(2)oben offene Längsnuten (9) angeordnet sind, die als Stromschienen dienende Schraubenfedern aufnehmen.

16. Fahrbahnabschnitt nach Anspruch l, 2, 3, dadurch gekennzeichnet, daß die Lauffläche (2) oberseitig Bänder (6) aus einem elektrisch leitenden Werkstoff als Stromschienen trägt.

17. Fahrbahnabschnitt nach Anspruch l, 2, 3, dadurch gekennzeichnet, daß die Lauffläche, (2) oberseitig als Stromschienen durch Metallaufdampfung gebildete Längsstreifen aufweist.

18. Fahrbahnabschnitt nach Anspruch l, 2, 3, dadurch gekennzeichnet, daß die Lauffläche (2) oberseitig als Stromschienen durch ein Haftmittel, z. B. Kleber, fixierte Bänder aus einem elektrisch leitenden Werkstoff aufweisen.

19. Fahrbahnabschnitt nach Anspruch l, l4, l5, l6, l7 und l8, dadurch gekennzeichnet, daß die Lauffläche (2) überstehende axiale Streifen aufweist und daß die Streifen, die als Stromschienen dienenden Bänder (8), Metallaufdampfungen und Metallstaubaufträge tragen.

20. Fahrbahnabschnitt nach Anspruch l, l4, l5, l6, l7, l8 und l9, dadurch gekennzeichnet, daß die Stromschienen sich über die Stirnseiten der Laufflächen (2) hinweg bis in im Abstand unterhalb der Stromschienen ausge bildeten Ausnehmungen (l0) erstrecken.

2l. Fahrbahnabschnitt nach Anspruch l, l0 und ll, dadurch gekennzeichnet, daß die Leitwände (3) auf den einander zugewandten Seiten mit Stromschienen (l5) versehen sind.
